# EUROPÄISCHE PATENTSCHRIFT

(11) **EP 1 488 185 B1**
(45) Veröffentlichungstag und Bekanntmachung des Hinweises auf die Patenterteilung: **13.08.2008**
(21) Anmeldenummer: 03729917.9
(22) Anmeldetag: 12.03.2003
(51) Int. Cl.: F28F 9/02

(54) **W RMETAUSCHER**
HEAT EXCHANGER
ECHANGEUR DE CHALEUR

(30) Priorität: 15.03.2002 DE 10211635
(43) Veröffentlichungstag der Anmeldung: 22.12.2004
(73) Patentinhaber: Behr GmbH & Co. KG, 70469 Stuttgart (DE)
(72) Erfinder: KÄMMLER, Georg, 70439 Stuttgart (DE)
(74) Vertreter: Grauel, Andreas
(86) Internationale Anmeldenummer: PCT/EP2003/002557
(87) Internationale Veröffentlichungsnummer: WO 2003/078913

(56) Entgegenhaltungen:
- US-A- 1 724 351
- US-A- 1 780 837
- US-A- 2 607 567
- US-A- 5 048 596

## Beschreibung

Die Erfindung betrifft einen Wärmetauscher mit zumindest einem von einem ersten Medium durchströmbaren Rohr, das oder die an einem ersten Endbereich mit einem ersten Abschlußelement und an seinem zweiten Endbereich mit einem zweiten Abschlußelement verbunden ist. Ein solcher Wärmetauscher eignet sind insbesondere zur Anwendung als Abgaswärmetauscher, aber auch zur Kühlung anderer Medien.

Abgaswärmetauscher sind beispielsweise durch die DE 196 54 368 bekannt geworden. Bei Abgaswärmetauschern gemäß der DE 196 54 368 wird eine Mehrzahl von Rohren von Abgas durchströmt. Diese Rohre sind von einem Rohrmantel umgeben, durch den ein Kühlmittel strömt, um das Abgas zu kühlen.

Gemäß der DE 296 22 411 ist ein Abgaswärmetauscher bekannt geworden, bei welchem eine Mehrzahl von inneren Rohren mit Rohrböden verbunden sind und mit diesen ein Außenmantel verbunden ist, wobei zwischen Außenmantel und ersten Rohren ein Kühlmittel strömbar ist.

Solche Wärmetauscher haben den Nachteil, daß bei den Temperaturunterschieden des durch die inneren Rohre strömenden Abgases und der Kühlmitteltemperatur die inneren Rohre eine wesentlich größere thermische Ausdehnung zeigen als das Außenrohr, so daß durch die thermischen Zyklen durch Aufwärmen und Abkühlen des Wärmetauschers es zu Rissen in den Rohrböden kommt.

Aus der US 2,607,567 ist ein Wassererhitze bekannt, bei dem Wasser unten eingespeist wird, das aufgrund eines aufgebrachten Drucks durch die Rohre unter Überwindung der Schwerkraft nach oben fließt.

Aufgabe der Erfindung ist es, Abgaswärmetauscher nach dem Stand der Technik derart zu verbessern, daß die Wärmetauscher einfach und kostengünstig herzustellen sind und es dennoch über eine längere Betriebszeit nicht zu Rissen aufgrund unterschiedlicher thermischer Ausdehnungen der inneren Rohre und dem Außenmantel kommt.

Erfindungsgemäß wird dies bei einem oben genannten Wärmetauscher dadurch erreicht, daß mit den ersten und dem zweiten Abschlußelement jeweils ein erstes bzw. ein zweites Rohrteil oder ein rohrartiges Teil verbunden ist, wobei die beiden Rohrteile zumindest über einen Teilbereich ihrer axialen Erstreckung radial ineinander verlaufen und mit zumindest einem Dichtelement im Raumbereich zwischen den Rohrteilen.

Erfindungsgemäß ist zwischen dem ersten Rohrteil und dem zweiten Rohrteil zumindest eine Kammer gebildet. Zwischen bedeutet im Raumbereich zwischen den beiden Rohrteilen. Dies kann sich auf die radiale Ausrichtung als auch auf die axiale Ausrichtung beziehen. Diese Kammer dient der Aufnahme eines Dichtelementes. Die zumindest eine Kammer wird durch das erste Rohrteil und das zweite Rohrteil gebildet.

Vorteilhaft ist es weiterhin, wenn die zumindest eine Kammer zumindest ein im wesentlichen ringartiges radial hervorstehendes oder ausgedehntes grenzung der Kammer durch die Innen- bzw. Außenwandung der Rohrteile und zumindest ein ringartiges Element gegeben.

Besonders vorteilhaft ist es, wenn die zumindest eine Kammer zumindest zwei im wesentlichen ringartig radial hervorstehende Elemente, die in axialer Richtung beabstandet angeordnet sind, aufweist. Dadurch kann eine Kammer definiert sein, die vorzugsweise ringförmig ausgebildet ist. Die Kammer kann jedoch auch durch die Aufnahme oder Ausbildung von axialen Stegen in Ringsegmente in Umfangsrichtung betrachtet aufteilbar sein.

Weiterhin ist es zweckmäßig, wenn zumindest ein ringartig radial hervorstehendes Element integraler Bestandteil eines der Rohrteile ist. Dabei kann es auch vorteilhaft sein, wenn eine Mehrzahl von ringartigen Teilen vorgesehen ist, wobei diese dann gegebenenfalls auch mit jeweils einem Rohrteil verbunden sind.

Auch ist es vorteilhaft, wenn die ringartig hervorstehenden Elemente mit dem einen und/oder anderen Rohrteil einteilig ausgebildet sind.

Gemäß einem anderen Ausführungsbeispiel ist es zweckmäßig, wenn zumindest ein ringartig hervorstehendes Element ein zusätzliches Bauteil ist, das zwischen dem einen und dem anderen Rohrteil angeordnet ist und gegebenenfalls mit dem einen oder dem anderen Rohrteil verbunden ist.

Dabei kann es bei einem Ausführungsbeispiel vorteilhaft sein, wenn die Kammer durch die ringartigen Elemente zumindest im wesentlichen abgedichtet ist. Bei einem anderen Ausführungsbeispiel ist es vorteilhaft, wenn die Kammer durch die ringartigen Elemente im wesentlichen nicht abgedichtet ist.

Weiterhin ist es zweckmäßig, wenn die ringartig hervorstehenden Elemente als in radialer Richtung betrachtete Abstützung der Rohrteile dient. Dadurch kann vorteilhaft erreicht werden, daß die Rohrteile sich nicht gegeneinander verkippen. Auch ist es zweckmäßig, wenn die ringartig hervorstehenden Elemente als Axiallager dienen. Dadurch können die beiden Rohrteile sich zumindest geringfügig gegeneinander verlagern bzw. bewegen, was durch die thermische Ausdehnung bei Temperaturunterschieden verursacht sein kann.

Besonders zweckmäßig ist es, wenn die Kammer zumindest teilweise mit einem elastischen Mittel gefüllt ist. Weiterhin ist es zweckmäßig, wenn die Kammer derart gefüllt ist, daß ein ringartiges Element aus dem elastischen Medium in der Kammer gebildet ist, die sich zwischen dem radial inneren und dem radial äußeren Rohrteil erstreckt. Dieses ringartige Element kann durch das Einfüllen des Mediums in eine Kammer erst entstehen.

Vorteilhaft ist es bei einem anderen Ausführungsbeispiel auch, wenn das elastische Element als Ringelement in eine Kammer einlegbar ist.

Auch kann es vorteilhaft sein, wenn das elastische Element als pastöses oder gelartiges Medium in die Kammer einbringbar ist.

Besonders zweckmäßig ist es, wenn eine Mehrzahl von von einem ersten Medium durchströmten Rohren oder Kanälen im wesentlichen parallel zueinander radial innerhalb von Rohrteilen angeordnet sind.

Dabei kann es auch zweckmäßig sein, wenn die Mehrzahl von Rohren jeweils an ihrem ersten Endbereich mit einem ersten Abschlußelement verbunden sind und an ihrem zweiten Endbereich mit dem zweiten Abschlußelement verbunden sind.

Weiterhin ist es zweckmäßig, wenn das zumindest eine von einem ersten Medium durchströmte Rohr an zumindest einem Endbereich mit einem Anschlußelement zur Zuleitung und/oder Ableitung von einem ersten Medium verbunden ist.

Auch kann es zweckmäßig sein, wenn zumindest ein Abschlußelement mit zumindest einem Anschlußelement zur Zuleitung und/oder Ableitung von einem ersten Medium verbunden ist.

Weiterhin ist es zweckmäßig, wenn die an den jeweiligen Abschlußelementen verbundenen Rohrteile mit in der Kammer vorgesehenem elastischen Mittel einen im wesentlichen dichten Raumbereich bilden, wobei zumindest zwei Anschlußelemente vorgesehen sind und der Raumbereich durch die Anschlußelemente von einem zweiten Medium durchströmbar ist.

Besonders vorteilhaft ist es, wenn das zweite Medium die von dem ersten Medium durchströmten Rohre umströmt.

Im folgenden wird die Erfindung anhand eines Ausführungsbeispiels unter Bezugnahme auf die Zeichnung im Einzelnen erläutert. In der Zeichnung zeigen:
- Fig. 1: einen Teil eines Wärmetauschers,
- Fig. 2a: eine Teilansicht eines Wärmetauschers,
- Fig. 2b: eine Teilansicht eines Wärmetauschers,
- Fig. 3a: einen Teilschnitt durch einen Wärmetauscher,
- Fig. 3b: einen Teilschnitt durch einen Wärmetauscher,
- Fig. 4a: einen Teilschnitt durch einen Wärmetauscher,
- Fig. 4b: (nicht Teil der Erfindung) einen Teilschnitt durch einen Wärmetauscher und
- Fig. 5: (nicht Teil der Erfindung)einen Teilschnitt durch einen Wärmetauscher.

Die Fig. 1 zeigt einen Wärmetauscher zumindest teilweise, wobei eine Mehrzahl von von einem ersten Medium durchströmbare Rohre 2 vorgesehen sind. Diese Rohre sind gemäß Ausführungsbeispiel in Reihen angeordnet, wobei mehrere Reihen von Rohren wiederum nebeneinander angeordnet sind. Gemäß einem weiteren Ausführungsbeispiel ist es jedoch auch möglich, daß zumindest lediglich ein Rohr vorgesehen ist oder daß eine Mehrzahl dieser Rohre in einer anderen Konfiguration angeordnet sind.

Die Rohre 2 sind vorzugsweise aus Metall hergestellt, wie beispielsweise aus Aluminium oder Edelstahl. Die Rohre können jedoch auch aus einem anderen Material hergestellt sein, das geeignet ist, um einen Wärmeübergang von dem das Rohr durchströmenden Medium zu einem weiteren Medium zu gewährleisten. Je nach Anwendungsfall können diese Rohre auch beispielsweise aus Kunststoff gefertigt sein.

Die Rohre 2 weisen einen ersten Endbereich 2a und einen zweiten Endbereich 2b auf, die jeweils an ihren beiden axialen Endbereichen angeordnet sind. Mit diesen Endbereichen sind die Rohre jeweils mit einem ersten Abschlußelement 3 bzw. einem zweiten Abschlußelement 4 verbunden.

Die Abschlußelemente weisen dabei vorteilhaft ebene Bereiche auf, in die Fenster eingebracht sind. Die Abschlußelemente sind derart mit den Rohren 2 verbunden, daß das Medium, das durch die Rohre 2 strömt, durch die Fenster in den Abschlußelementen austreten kann und die Rohre an ihren Endbereichen dicht mit den Fensterrahmen der Abschlußelemente verbunden sind. Dies erfolgt zweckmäßigerweise durch Schweißen oder Löten oder durch einen anderen Befestigungs- bzw. Verbindungsprozeß.

Um die Rohre 2 ist erfindungsgemäß ein Mantel 5 angeordnet, der in der Figur 1 jedoch nur teilweise zu erkennen ist. Mit diesem Mantel, der mit den Abschlußelementen an seinen jeweiligen beiden Endbereichen abdichtend verbunden ist, sind Anschlußelemente 6, 7 vorgesehen, durch welches ein zweites Medium strömbar ist, in der Art, daß das Medium gemäß Pfeil 8 in den Raumbereich um bzw. zwischen die Rohre 2 einströmen kann und gemäß der Pfeile 9 in diesem Bereich weiter strömen kann bevor es durch den Anschluß 7 aus gemäß Pfeil 10 ausströmen kann.

Zweckmäßigerweise sind an die Abschlußelemente 3 bzw. 4 weitere Anschlußelemente vorgesehen, die dazu dienen, daß erste durch die Rohre 2 strömende Medium zu dem Wärmetauscher hinzuleiten bzw. von diesem abzuleiten. Diese Anschlußelemente sind jedoch in der Figur 1 ebenfalls nicht dargestellt.

Die Figuren 2a und 2b zeigen jeweils Teile eines Wärmetauschers 100, wobei der zentrale Rohr-Rippen-Block 101 nicht vollständig dargestellt ist. Diesbezüglich wird jedoch auf die Figur 1 beispielhaft verwiesen. In der Figur 2a ist ein Anschlußelement 110 zu erkennen, welches zwei Anschlußstutzen 111 und 112 aufweist. Durch diese Anschlußstutzen 111 und 112 strömt ein erstes Medium, wie beispielsweise ein Abgas im Falle eines Abgaswärmetauschers, in den Wärmetauscher ein oder aus, je nach Anordnung des Wärmetauschers im Strom des ersten Mediums.

Das Anschlußelement 110 ist mit dem Abschlußelement 120 verbunden, wobei das Abschlußelement mit den Rohren 101 wie bereits gemäß Figur 1 ausgeführt, verbunden ist.

Radial außerhalb des zumindest einen Rohres 101 bzw. radial außerhalb der Rohre 101 sind zwei Rohrteile 130 und 131 angeordnet. Dabei ist das erste Rohrteil 130 mit dem Abschlußelement 120 zweckmäßigerweise abgedichtet verbunden. Weiterhin weist das erste Rohrteil 130 eine Öffnung auf, durch welche das zweite Medium in den Wärmetauscher bzw. aus dem Wärmetauscher strömen kann. Zur Zu- bzw. Ableitung dieses Mediums ist mit dem ersten Rohrteil 130 zweckmäßigerweise ein Anschlußelement, wie Rohrstutzen 140, verbunden. Für den Fall, daß die Bauteile aus Edelstahl gefertigt sind, ist es zweckmäßig, wenn Verbindungen durch Schweißprozesse erfolgen. Beispielsweise kann das Anschlußelement 110 mit dem Abschlußelement 120 oder der Rohrstutzen 140 mit dem ersten Rohrteil 130 durch die Schweißnähte 121 bzw. 132 verbunden sein. Das erste Rohrteil 130 kann in vorteilhafter Weise als Rundrohr bzw. als eckiges Rohr ausgeführt sein. Die Wahl der Geometrie des ersten Rohrteiles im Querschnitt betrachtet hängt vorteilhafter Weise von der Anordnung der Rohre 101 im Inneren des ersten Rohrteiles ab. Das zweite Rohrteil 131 kann eine entsprechende Geometrie annehmen.

Das zweite Rohrteil 131 ist derart ausgebildet, daß es an seinem einen Endbereich mit einem Abschlußelement 122 verbunden ist, wobei weiterhin ein Anschlußelement wie Rohrstutzen 141 mit dem Rohrteil 131 verbunden ist. Im Bereich des Anschlußelementes 141 weist das Rohrteil 131 zweckmäßigerweise eine Öffnung zur Ein- bzw. Abströmung des zweiten Mediums auf.

Mit dem Abschlußelement 122 ist weiterhin ein Anschlußelement 115 verbunden, welche einen Rohrstutzen 116 aufweist zum Ein- bzw. Ausströmen des ersten Mediums.

Erfindungsgemäß ist es zweckmäßig, wenn das erste Rohrteil in seiner axialen Ausdehnung und das zweite Rohrteil in seiner axialen Ausdehnung derart bemessen sind, daß über einen Teilbereich der axialen Erstreckung des Wärmetauschers ein Teil des ersten Rohrteiles radial außerhalb eines Teiles des zweiten Rohrteiles angeordnet ist. Somit sind in diesem Teilbereich ihrer axialen Erstreckung die beiden Rohrteile radial ineinander verlaufend angeordnet.

Weiterhin ist in der Figur 2a zu erkennen, daß in dem Bereich, in dem die beiden Rohrteile 130 und 131 über einen Teilbereich ihrer axialen Erstreckung radial ineinander verlaufen, ein Dichtelement 150 vorgesehen ist.

Dieses Dichtelement 150 ist derart ausgebildet, daß die beiden Rohrteile 130 und 131 zumindest geringfügig relativ zu einander in axialer Richtung bewegbar sind und dennoch der Raumbereich radial innerhalb der Rohrteile durch die Dichtung abgedichtet sind.

Weiterhin weist das erste Rohrteil 130 oder das zweite Rohrteil 131 in radialer Richtung hervorstehende Elemente auf, die derart ausgebildet sind, daß eine relative Verkippung der beiden Rohrteile zueinander möglichst weitestgehend verhindert wird. Dazu sind die in radialer Richtung hervorstehenden Elemente, wie beispielsweise Ringe 160 und 161 vorteilhaft derart bemessen, daß sie das jeweils andere Rohrteil berühren bzw. nahezu berühren und dabei gegebenenfalls abdichtend oder auch nicht abdichtend sind.

Die Figur 3a zeigt dies noch einmal im Detail. Das Rohrteil 130 ist zweckmäßigerweise durch eine Schweißnaht 201 mit dem Abschlußelement 120 entlang des Umfanges von Abschlußelement und Rohrteil abdichtend verbunden. Mit dem Rohrteil 130 ist weiterhin der Anschlußstutzen 140 verbunden.

Das erste Rohrteil 130 ist in dem Ausführungsbeispiel der Figur 3a radial außerhalb des zweiten Rohrteiles 131. Dies kann jedoch bei einem anderen Ausführungsbeispiel auch vertauscht sein.

Mit dem zweiten Rohrteil 131 sind zwei in radialer Richtung hervorstehende Elemente verbunden, da einteilig ausgebildet, wie 160 und 161. Im Raumbereich zwischen dem ersten Rohrteil 130 und dem zweiten Rohrteil 131 sowie zwischen den in radialer Richtung hervorstehenden Elementen 160 und 161 ist eine Kammer 170 zwischen dem ersten und dem zweiten Rohrteil gebildet.

Innerhalb der Kammer 170 ist in vorteilhafter Weise ein Dichtelement eingebracht.

In einem anderen Ausführungsbeispiel der Erfindung, kann es jedoch auch zweckmäßig sein, daß zumindest nur ein in radialer Richtung hervorstehendes Element vorgesehen ist oder daß eine Mehrzahl von solchen Elementen wie beispielsweise drei oder mehr vorgesehen sind, so daß dadurch beispielsweise auch mehrere Kammern oder Raumbereiche ausgebildet werden, die zwischen dem ersten und dem zweiten Rohrteil angeordnet sind.

Die Elemente 160 bzw. 161 sind in vorteilhafter Weise als ringartige Elemente, die in radialer Richtung hervorstehen, ausgebildet.

Zweckmäßig kann es dabei sein, wenn diese ringartigen Elemente integraler Bestandteil des einen oder des anderen Rohrteiles sind, mit diesen verbunden sind oder als extra Bauteile zwischen diesen Rohrteilen angeordnet sind.

Die in radialer Richtung hervorstehenden Elemente dienen zum einen der Definition einer Kammer und können zum anderen als in radialer Richtung wirkende Abstützung der Rohrteile verwendet werden. Dies ist besonders zweckmäßig für den Fall, daß zumindest zwei solcher Elemente 160 und 161 vorgesehen sind, und diese voneinander beabstandet sind, so daß bei geeigneter Dimensionierung dieser Elemente im Vergleich zu dem anderen Rohrteil eine Verkippung der jeweiligen Rohrteile zueinander begrenzt bzw. vermindert wird.

In die Kammer 170 kann ein abdichtendes Element eingebracht werden. Dieses Element kann als elastisches Element ausgebildet sein, wie beispielsweise aus einem Elastomer, Silikon oder einem anderen Material. Das elastische Element kann als vorgefertigtes ringartiges Element in diesen Raumbereich eingebracht werden oder gemäß einem weiteren Ausführungsbeispiel der Erfindung nach der Montage der beiden Rohrteile durch in dem radial äußeren Rohrteil eingebrachte Öffnungen auch zu einem späteren Zeitpunkt eingefüllt werden. Ein solcher Einfüllvorgang kann beispielsweise durch Einspritzen erfolgen. Dabei kann es durchaus zweckmäßig sein, wenn am Außenumfang des radial äußeren Rohrteiles zumindest eine, vorteilhaft aber auch mehrere Öffnungen vorgesehen sind, durch welche das elastische Mittel in den Raumbereich eingebracht wird.

Besonders zweckmäßig kann es auch sein, daß die Kammer 170 nicht vollständig durch das elastische Mittel ausgefüllt wird, sondern lediglich teilweise davon befüllt wird. Dies hat unter Umständen den Vorteil, daß das elastische Medium auf Grund der axialen Verlagerbarkeit der beiden Rohrteile 130 und 131 nicht durch Scherkräfte zerstört wird.

Die Einbringung des elastischen Mittels kann zweckmäßigerweise derart erfolgen, daß das elastische Mittel als pastöses oder gelartiges Medium in die Kammer einbringbar ist.

Auch kann das Mittel derart angeordnet werden, daß das Mittel als vorgefertigtes Element angeordnet wird. Dabei kann es vorzugsweise als ringförmiges Element vorgefertigt sein und angeordnet werden,

Die Figur 4a zeigt eine Abwandlung der Anordnung des elastischen Elementes gemäß der vorhergehenden Figuren, wobei die Endbereiche der Kammer durch nach radial innen bzw. nach radial außen hervorstehende Enden der Rohrteile 201, 202 gebildet werden und dadurch das elastische Element 203 zwischen diesen Vorsprüngen, die vorteilhaft radial umlaufen, unter axiale Vorspannung bringbar ist.

Figur 4b ist nicht Teil der Erfindung.
Gemäß Figur 4b kann in Abwandlung der vorhergehenden Figuren das elastische Element auch zwischen zwei Rohrteile 211, 212 gefügt oder angeordnet werden, die keine Vorsprünge in radialer Richtung aufweisen, um eine Kammer zu definieren. Das elastische Element 213 ist vorzugsweise so angeordnet, daß es an den beiden Rohrinnen- bzw. Außenwänden haftet, so daß es abdichtend angeordnet ist.

Figur 5 ist nicht Teil der Erfindung.
Die Figur 5 zeigt ein weiteres Ausführungsbeispiel von zwei Rohrteilen 250, 260, die in einem Teilbereich ihrer axialen Erstreckung radial außerhalb einander verlaufen. Das Rohrteil 250 ist radial innerhalb des Rohrteiles 260 angeordnet. Das Rohrteil 260 weist einen nach radial außen hervorstehenden Bereich 261 auf, der dadurch einen Freiraum zur Bildung eines Aufnahmeraumes für ein Dichtungselement bildet. Das Rohrteil 250 weist den nach radial innen hervorstehenden Bereich 253 auf, der zusammen mit dem Bereich 261 die Kammer zur Aufnahme des Dichtelementes bildet. Weiterhin sind an dem Element 250 nach radial außen hervorstehende Bereiche angeordnet, die zur Abstützung an dem radial äußeren Rohrteil zur Abstützung kommen oder kommen können, damit sich die Rohrteile nicht relativ zueinander verkippen können. Diese Abstützelemente 4 können aber auch an dem radial inneren und/oder äußeren Rohrteil angeordnet sein.

## Patentansprüche

1. Wärmetauscher mit zumindest einem von einem ersten Medium durchströmbaren Rohr (2, 101) , das an einem ersten Endbereich (2a) mit einem ersten Abschlußelement (3) und an seinem zweiten Endbereich (2b) mit einem zweiten Abschlußelement (4) verbunden ist, wobei mit dem ersten und dem zweiten Abschlußelementen (3,4) jeweils ein erstes bzw. ein zweites Rohrteil (130, 131, 201, 202) verbunden ist, **dadurch gekennzeichnet, daß** die beiden Rohrteile (130, 131, 201, 202) zumindest über einen Teilbereich ihrer axialen Erstreckung zwischen den beiden Abschlusselementen radial ineinander verlaufen und zumindest ein Dichtelement (130) in einer Kammer (170) im Raumbereich zwischen den Rohrteilen angeordnet ist, wobei das erste Rohrteil (130,201) oder das zweite Rohrteil (131,202) zwei in radialer Richtung hervorstehende Elemente aufweist, welche die Kammer (170) zwischen den beiden Rohrteilen (130, 131, 201, 202) bilden und als radial wirkende Abstützung dienen.

2. Wärmetauscher nach einem der vorhergehenden Ansprüche, **dadurch gekennzeichnet, daß** die zumindest eine Kammer (170) zumindest ein im wesentlichen ringartiges radial hervorstehendes Element aufweist.

3. Wärmetauscher nach Anspruch 1 oder 2, **dadurch gekennzeichnet, daß** die zumindest eine Kammer (170) zumindest zwei im wesentlichen ringartig radial hervorstehende Elemente, die in axialer Richtung beabstandet sind, aufweist.

4. Wärmetauscher nach einem der vorhergehenden Ansprüche, **dadurch gekennzeichnet, daß** zumindest ein ringartig radial hervorstehendes Element integraler Bestandteil eines Rohrteils (130, 131, 201, 202) ist.

5. Wärmetauscher nach einem der vorhergehenden Ansprüche, **dadurch gekennzeichnet, daß** die ringartig hervorstehenden Elemente mit dem einen und/oder anderen Rohrteil (130, 131, 201, 202) einteilig ausgebildet sind.

6. Wärmetauscher nach einem der vorhergehenden Ansprüche, **dadurch gekennzeichnet, daß** zumindest ein ringartig hervorstehendes Element ein zusätzliches Bauteil ist, das zwischen dem einen und dem anderen Rohrteil (130, 131, 201, 202) angeordnet ist und gegebenenfalls mit dem einen oder dem anderen Rohrteil (130, 131, 201, 202) verbunden ist.

7. Wärmetauscher nach einem der vorhergehenden Ansprüche, **dadurch gekennzeichnet, daß** die Kammer (170) durch die ringartigen Elemente zumindest im wesentlichen abgedichtet ist.

8. Wärmetauscher nach einem der vorhergehenden Ansprüche, **dadurch gekennzeichnet, daß** die Kammer (170) durch die ringartigen Elemente nicht abgedichtet ist.

9. Wärmetauscher nach einem vorhergehenden Anspruch, **dadurch gekennzeichnet, daß** die ringartig hervorstehenden Elemente als Axiallager dienen.

10. Wärmetauscher nach einem der vorhergehenden Ansprüche, **dadurch gekennzeichnet, daß** die Kammer (170) zumindest teilweise mit einem elastischen Mittel gefüllt ist.

11. Wärmetauscher nach einem der vorhergehenden Ansprüche, **dadurch gekennzeichnet, daß** die Kammer (170) derart gefüllt ist, daß ein ringartiges Element aus dem elastischen Medium in der Kammer (170) gebildet ist, die sich zwischen dem radial inneren und dem radial äußeren Rohrteil erstreckt.

12. Wärmetauscher nach einem vorhergehenden Anspruch, **dadurch gekennzeichnet, daß** das elastische Element als Ringelement in die Kammer (170) einlegbar ist.

13. Wärmetauscher nach einem vorhergehenden Anspruch, **dadurch gekennzeichnet, daß** das elastische Element als pastöses oder gelartiges Medium in die Kammer einbringbar ist.

14. Wärmetauscher nach einem der vorhergehenden Ansprüche, **dadurch gekennzeichnet, daß** eine Mehrzahl von von einem ersten Medium durchströmten Rohren (2, 101) im wesentlichen parallel zueinander radial innerhalb der Rohrteile (130, 131, 201, 202) angeordnet sind.

15. Wärmetauscher nach einem der vorhergehenden Ansprüche, **dadurch gekennzeichnet, daß** die Mehrzahl von Rohren (2, 101) jeweils an ihrem ersten Endbereich mit einem ersten Abschlußelement verbunden sind und an ihrem zweiten Endbereich mit dem zweiten Abschlußelement verbunden sind.

16. Wärmetauscher nach einem der vorhergehenden Ansprüche, **dadurch gekennzeichnet, daß** das zumindest eine von einem ersten Medium durchströmte Rohr (2, 101) an zumindest einem Endbereich mit einem Anschlußelement (3, 4) zur Zuleitung und/oder Ableitung von einem ersten Medium verbunden ist.

17. Wärmetauscher nach einem der vorhergehenden Ansprüche, **dadurch gekennzeichnet, daß** zumindest ein Abschlußelement mit zumindest einem Anschlußelement (3,4) zur Zuleitung und/oder Ableitung von einem ersten Medium verbunden ist.

18. Wärmetauscher nach einem der vorhergehenden Ansprüche, **dadurch gekennzeichnet, daß** die an den jeweiligen Abschlußelementen (3,4) verbundenen Rohrteile (130, 131, 201, 202) mit in der Kammer (170) vorgesehenem elastischen Mittel einen im wesentlichen dichten Raumbereich bilden, wobei zumindest zwei Anschlußelemente (3,4) vorgesehen sind und der Raumbereich durch die Anschlußelemente (3,4) von einem zweiten Medium durchströmbar ist.

19. Wärmetauscher nach einem der vorhergehenden Ansprüche, **dadurch gekennzeichnet, daß** das zweite Medium die von dem ersten Medium durchströmten Rohre (2, 101) umströmt.

## Claims

1. Heat exchanger having at least one tube (2, 101) through which a first medium can flow and which, at a first end area (2a), is connected to a first terminal element (3) and, at its second end area (2b), is connected to a second terminal element (4), a first and a second tube component being connected respectively to the first and second terminal elements (3, 4), **characterised in that** the two tube components (130, 131, 201, 202) extend radially into one another at least over part of their axial length between the two terminal elements, and at least one sealing element (130) is arranged in a chamber (170) in the spatial area between the tube components, the first tube component (130, 201) or the second tube component (131, 202) having two elements that project in the radial direction, which form the said chamber (170) between the two tube components (130, 131, 201, 202) and serve as radially acting supports.

2. Heat exchanger according to Claim 1, **characterised in that** the at least one chamber (170) has at least one substantially annular, radially projecting element.

3. Heat exchanger according to Claims 1 or 2, **characterised in that** the at least one chamber (170) has at least two substantially annular elements which project in the radial direction and are spaced apart in the axial direction.

4. Heat exchanger according to any of the preceding claims, **characterised in that** at least one annular, radially projecting element is an integral part of a tube component (130, 131, 201, 202) .

5. Heat exchanger according to any of the preceding claims, **characterised in that** the annular projecting elements are formed integrally with one and/or the other tube component (130, 131, 201, 202).

6. Heat exchanger according to any of the preceding claims, **characterised in that** at least one annular projecting element is an added component, which is arranged between the one and the other tube component (130, 131, 201, 202) and where necessary is connected to one or the other tube component (130, 131, 201, 202).

7. Heat exchanger according to any of the preceding claims, **characterised in that** the chamber (170) is at least substantially sealed off by the annular elements.

8. Heat exchanger according to any of the preceding claims, **characterised in that** the chamber (170) is not sealed off by the annular elements.

9. Heat exchanger according to any of the preceding claims, **characterised in that** the annular projecting elements serve as axial bearings.

10. Heat exchanger according to any of the preceding claims, **characterised in that** the chamber (170) is at least partially filled with an elastic medium.

11. Heat exchanger according to any of the preceding claims, **characterised in that** the chamber (170) is filled in such manner that an annular element is formed by the elastic medium in the chamber (170), which extends between the radially inner and the radially outer tube component.

12. Heat exchanger according to any of the preceding claims, **characterised in that** the elastic element can be set into the chamber (170) as a ring element.

13. Heat exchanger according to any of the preceding claims, **characterised in that** the elastic element can be introduced into the chamber as a pasty or gel-like medium.

14. Heat exchanger according to any of the preceding claims, **characterised in that** a plurality of tubes (2, 101) through which a first medium flows are arranged substantially parallel to one another, radially inside the tube components (130, 131, 201, 202).

15. Heat exchanger according to any of the preceding claims, **characterised in that** the plurality of tubes (2, 101) are each connected, at their first end to a first terminal element and at their second end to the second terminal element.

16. Heat exchanger according to any of the preceding claims, **characterised in that** the at least one tube (2, 101) through which a first medium flows is connected, at least at one end, to a connection element (3, 4) for supplying and/or discharging a first medium.

17. Heat exchanger according to any of the preceding claims, **characterised in that** at least one terminal element is connected to at least one connection element (3, 4) for supplying and/or discharging a first medium.

18. Heat exchanger according to any of the preceding claims, **characterised in that** the tube components (130, 131, 201, 202) connected to the respective terminal elements, together with the elastic medium provided in the chamber (170), form a substantially sealed space, at least two connection elements (3, 4) being provided, and a second medium can flow through the said space through the connection elements (3, 4).

19. Heat exchanger according to any of the preceding claims, **characterised in that** the second medium flows around the tubes (2, 101) through which the first medium is flowing.

## Revendications

1. Echangeur de chaleur comprenant au moins un tube (2, 101) pouvant être traversé par un premier milieu, tube qui est raccordé, au niveau d'une première zone d'extrémité (2a), à un premier élément de fermeture (3) et, au niveau de sa deuxième zone d'extrémité (2b), à un deuxième élément de fermeture (4), où une première ou une deuxième partie de tube (130, 131, 201, 202) est raccordée, respectivement, au premier et au deuxième éléments de fermeture (3, 4),
**caractérisé en ce que** les deux parties de tube (130, 131, 201, 202), au moins sur une zone partielle de leur étendue axiale, s'interpénètrent radialement entre les deux éléments de fermeture, et au moins un élément d'étanchéité (130) est disposé dans une chambre (170), dans la zone d'espace comprise entre les parties de tube, où la première partie de tube (130, 201) ou la deuxième partie de tube (131, 202) présente deux éléments faisant saillie dans le sens radial, éléments qui forment la chambre (170) entre les deux parties de tube (130, 131, 201, 202) et servent d'appui agissant radialement.

2. Echangeur de chaleur selon la revendication 1,
**caractérisé en ce que** la chambre (170), au moins au nombre de un, présente au moins un élément sensiblement de forme annulaire, faisant saillie radialement.

3. Echangeur de chaleur selon la revendication 1 ou 2,
**caractérisé en ce que** la chambre (170), au moins au nombre de un, présente au moins deux éléments sensiblement de forme annulaire, faisant saillie radialement, éléments qui sont espacés dans le sens axial.

4. Echangeur de chaleur selon l'une quelconque des revendications précédentes, **caractérisé en ce qu'**au moins un élément de forme annulaire, faisant saillie radialement, fait partie intégrante d'une partie de tube (130, 131, 201, 202).

5. Echangeur de chaleur selon l'une quelconque des revendications précédentes, **caractérisé en ce que** les éléments de forme annulaire, faisant saillie, sont configurées en formant une seule et même pièce avec l'une et / ou l'autre partie de tube (130, 131, 201, 202).

6. Echangeur de chaleur selon l'une quelconque des revendications précédentes, **caractérisé en ce qu'**au moins un élément de forme annulaire, faisant saillie, est une pièce de structure supplémentaire qui est disposée entre l'une et l'autre parties de tube (130, 131, 201, 202) et, le cas échéant, est raccordée à l'une ou l' autre partie de tube (130, 131, 201, 202).

7. Echangeur de chaleur selon l'une quelconque des revendications précédentes, **caractérisé en ce que** la chambre (170) est rendue au moins pratiquement étanche par les éléments de forme annulaire.

8. Echangeur de chaleur selon l'une quelconque des revendications précédentes, **caractérisé en ce que** la chambre (170) n'est pas rendue étanche par les éléments de forme annulaire.

9. Echangeur de chaleur selon une revendication précédente quelconque, **caractérisé en ce que** les éléments de forme annulaire, faisant saillie, servent de palier de butée.

10. Echangeur de chaleur selon l'une quelconque des revendications précédentes, **caractérisé en ce que** la chambre (170) est remplie, au moins partiellement, d'un milieu élastique.

11. Echangeur de chaleur selon l'une quelconque des revendications précédentes, **caractérisé en ce que** la chambre (170) est remplie de manière telle, qu'un élément de forme annulaire, réalisé dans le milieu élastique, soit formé dans la chambre (170) qui s'étend entre la partie de tube intérieure dans le sens radial et extérieure dans le sens radial.

12. Echangeur de chaleur selon une revendication précédente quelconque, **caractérisé en ce que** l'élément élastique peut être inséré comme élément annulaire dans la chambre (170).

13. Echangeur de chaleur selon une revendication précédente quelconque, **caractérisé en ce que** l'élément élastique peut être introduit, dans la chambre, comme un milieu pâteux ou ayant la consistance d'un gel.

14. Echangeur de chaleur selon l'une quelconque des revendications précédentes, **caractérisé en ce que** des tubes formant une pluralité de tubes (2, 101) traversés par un premier milieu sont disposés pratiquement de façon parallèle entre eux, à l'intérieur des parties de tubes (130, 131, 201, 202), dans le sens radial.

15. Echangeur de chaleur selon l'une quelconque des revendications précédentes, **caractérisé en ce que** les tubes formant une pluralité de tubes (2, 101) sont raccordés, respectivement, au niveau de leur première zone d'extrémité, à un premier élément de fermeture, et sont raccordés, au niveau de leur deuxième zone d'extrémité, au deuxième élément de fermeture.

16. Echangeur de chaleur selon l'une quelconque des revendications précédentes, **caractérisé en ce que** le tube (2, 101), au moins au nombre de un, traversé par un premier milieu, est raccordé, au moins au niveau d'une zone d'extrémité, à un élément de raccordement (3, 4) servant à l'alimentation et / ou à l'évacuation d'un premier milieu.

17. Echangeur de chaleur selon l'une quelconque des revendications précédentes, **caractérisé en ce qu'**au moins un élément de fermeture est raccordé à au moins un élément de raccordement (3, 4) servant à l'alimentation et / ou à l'évacuation d'un premier milieu.

18. Echangeur de chaleur selon l'une quelconque des revendications précédentes, **caractérisé en ce que** les parties de tubes (130, 131, 201, 202) raccordées aux éléments de fermeture respectifs (3, 4) forment, avec le milieu élastique prévu dans la chambre (170), une zone d'espace pratiquement étanche où il est prévu au moins deux éléments de raccordement (3, 4), et la zone d'espace, à travers les éléments de raccordement (3, 4), peut être traversée par un deuxième milieu.

19. Echangeur de chaleur selon l'une quelconque des revendications précédentes, **caractérisé en ce que** le deuxième milieu circule autour des tubes (2, 101) traversés par le premier milieu.
